# EUROPÄISCHE PATENTSCHRIFT

(11) **EP 0 663 978 B1**
(45) Veröffentlichungstag und Bekanntmachung des Hinweises auf die Patenterteilung: **21.02.1996**
(21) Anmeldenummer: 93920738.7
(22) Anmeldetag: 16.09.1993
(51) Int. Cl.: E04G 21/04

(54) **BETONVERTEILERMAST**
CONCRETE-DISTRIBUTION RIG
MAT DE DISTRIBUTION DE BETON

(30) Priorität: 02.10.1992 DE 4233171
(43) Veröffentlichungstag der Anmeldung: 26.07.1995
(73) Patentinhaber: PUTZMEISTER-WERK MASCHINENFABRIK GMBH, D-72631 Aichtal (DE)
(72) Erfinder: SCHLECHT, Karl, D-70794 Filderstadt (DE); ALWES, Dieter, D-72631 Aichtal (DE)
(74) Vertreter: Wolf, Eckhard, Dr.-Ing.
(86) Internationale Anmeldenummer: EP9302503
(87) Internationale Veröffentlichungsnummer: WO9408111

(56) Entgegenhaltungen:
- DE-A- 2 739 355
- DE-A- 3 445 130
- DE-U- 8 436 826

## Beschreibung

Die Erfindung betrifft einen an einem Fahrzeug angeordneten fünfarmigen Betonverteilermast mit einem an einem vorderachsseitig auf dem Fahrzeug angeordneten, um eine vertikale Achse drehbaren Drehlagerbock an einem horizontalen Drehgelenk A angelenkten ersten Mastarm 1, mit an Knickgelenken B,C,D,E paarweise gegen den jeweils vorhergehenden Mastarm in zueinander im wesentlichen paralleler Ausrichtung anfaltbaren, in Fahrstellung unter dem ersten Mastarm 1 liegenden weiteren zweiten, dritten, vierten und fünften Mastarmen 2,3,4 und 5, und mit sich entlang den einzelnen Mastarmen erstreckenden, an zu den Knickgelenken achsparallelen Rohrdrehkupplungen miteinander verbundenen Rohrabschnitten eines mit Beton beaufschlagbaren, zu einem am freien Ende des fünften Mastarms 5 an einer Rohrdrehkupplung, angelenkten Endschlauch führenden Förderrohrs, wobei der erste und zweite Mastarm 1,2 und der zweite und dritte Mastarm 2,3 an ihren einen Schwenkbereich von etwa 180° aufweisenden Knickgelenken B und C gegensinnig nach Art einer Z-Faltung gegeneinanderfaltbar sind.

Es ist ein Betonverteilermast dieser Art bekannt (DE-PS 34 46 290), bei welchem alle Mastarme 1,2,3,4 und 5 an ihren Knickgelenken B,C,D und E nach Art einer Multi-Z-Faltung gegeneinanderfaltbar sind. Dieser Betonverteilermast besitzt eine große Reichweite und kann sowohl in niedrigen Baustellen als auch im Hochbau mit Vorteil eingesetzt werden. Die Multi-Z-Faltung gewährleistet außerdem eine rasche Betriebsbereitschaft schon nach kurzem Anheben des nur teilweise auseinandergefalteten Armpakets und eine hohe Flexibilität, insbesondere beim Betonieren von schwer zugänglichen Stellen, wobei Toträume sowohl bei der fahrzeugnahen Hochförderung als auch beim Betonieren in niedrigen Räumen weitgehend vermieden werden. Um dazuhin im eingefalteten Fahrzustand eine für die vom Fahrgestell aufzunehmende Lastund Momentenaufnahme günstige Massenverteilung zu erzielen, weisen die vorderachsnahen Knickgelenke C und E zwischen den Armen 2 und 3 bzw. 4 und 5 einen Schwenkbereich von 270° auf, während die übrigen Knickgelenke B und D einen Schwenkwinkel von 180° aufweisen. Das Betonieren parallel zur Arbeitsebene ist mit der Multi-Z-Faltung zwar möglich. Ein Heranführen des Endschlauches bis an das Führerhaus muß jedoch mit einer relativ hohen Ausfalthöhe erkauft werden.

Weiter ist es bei Betonverteilermasten mit vier Mastarmen an sich bekannt, die Mastarme 1,2 und 3 an ihren Knickgelenken B und C gegensinnig nach Art einer Z-Faltung gegeneinanderzufalten und den Mastarm 4 am Gelenk D gleichsinnig zu den Mastarmen 2 und 3 gegeneinanderzufalten. Diese Faltungsart ist speziell für das Betonieren in niederen Räumen konzipiert, da der Endschlauch über den gesamten Arbeitsbereich vom Führerhaus bis zur maximalen Ausladung bei geringer Ausfalthöhe entlang einer vorgegebenen horizontalen Arbeitslinie bewegt werden kann. Nicht oder nur beschränkt einsetzbar ist dieser vierarmige Verteilermast jedoch, wenn über Hindernisse hinweg oder vom Erdboden aus in höheren Stockwerken mit paralleler Schlauchführung betoniert werden soll.

Der Erfindung liegt daher die Aufgabe zugrunde, einen Betonverteilermast der eingangs angegebenen Art zu entwickeln, der sowohl in ebenerdigen niederen Räumen unter Überwindung von Hindernissen als auch in höheren Etagen zum Betonieren mit paralleler Schlauchführung und geringstmöglicher Ausfalthöhe eingesetzt werden kann.

Zur Lösung dieser Aufgabe wird gemäß der Erfindung vorgeschlagen, daß der dritte und vierte Mastarm und der vierte und fünfte Mastarm an ihren Knickgelenken D und E jeweils gleichsinnig zum zweiten und dritten Mastarm 2 und 3 im Bereich ihres Knickgelenks C nach Art einer Rollfaltung gegeneinander faltbar sind.

Mit diesen Maßnahmen wird erreicht, daß dem Mastarm 2 neben einer Führungsfunktion beim ebenerdigen Betonieren eine Ausladungsfunktion zukommt, die es erlaubt, Hindernisse im ebenerdigen Bereich und über mehrere Stockwerke hinweg zu überwinden, während die anschließenden Mastarme 3,4 und 5 allein (ohne den Arm 2) eine parallele Schlauchführung mit geringer Ausfalthöhe von ihrer Strecklage bis unmittelbar heran an das zu überwindende Hindernis ermöglichen. Weitere Einsatzmöglichkeiten werden dadurch ermöglicht, daß das Knickgelenk D und/oder das Knickgelenk E einen Schwenkwinkel von etwa 270° aufweist.

Um die seitliche Ausladung des Masts zu verringern und damit dessen Schlupfeigenschaften beim Einführen in enge Öffnungen zu verbessern, wird nach einer weiteren vorteilhaften Ausgestaltung der Erfindung vorgeschlagen, daß alle Rohrabschnitte und die zugehörigen Rohrdrehkupplungen auf der jeweils gleichen Mastarmseite angeordnet sind. Damit wird außerdem erreicht, daß aufwendige Drehdurchführungen der Rohrdrehkupplungen durch die Knickgelenke hindurch entfallen.

Im folgenden wird die Erfindung anhand der Zeichnung näher erläutert. Es zeigen
- Fig. 1: eine Seitenansicht einer Autobetonpumpe mit fünfarmigem Betonverteilermast im zusammengefalteten Fahrzustand;
- Fig. 2a und b: die Autobetonpumpe nach Fig. 1 beim Einfahren und beim ebenerdigen Betonieren in einer Fabrikhalle;
- Fig. 3: die Autobetonpumpe nach Fig. 1 beim Betonieren in mehrstöckigen Gebäuden und beim Überwinden von Hindernissen;
- Fig. 4a bis c: die Betonpumpe nach Fig. 1 mit auf dem Betonverteilermast aufgesetztem Endschlauchmanipulator zum Befüllen von Tunnelschalungen in einer Seitenansicht, einer Stirnseitenansicht und einer vergrößerten Seitenansicht des Endschlauchmanipulators.

Die in der Zeichnung dargestellte Autobetonpumpe weist ein Fahrgestell 10, einen in der Nähe der Vorderachse 12 und des Führerhauses 14 des Fahrgestells 10 angeordneten Drehlagerbock 16, einen am Drehlagerbock 16 um eine vertikale Achse 18 um 360° drehbaren Verteilermast 20, eine über einen Materialaufgabebehälter 22 mit Beton beaufschlagbare, hydraulisch angetriebene Betonpumpe 24 und eine über eine Rohrweiche 26 an die Betonpumpe 24 angeschlossene Förderleitung 28. Der Verteilermast 20 weist fünf Mastarme 1,2,3,4 und 5 auf, die an dem Drehgelenk A mit dem Drehlagerbock 16 und an den Knickgelenken B,C,D und E miteinander verbunden sind. Das Ein- und Ausfalten der Mastarme 1 bis 5 um die Gelenke A bis E erfolgt hydraulisch mittels doppeltwirkender Hydrozylinder 30, die mit ihren freien zylinderseitigen und stangenseitigen Enden an Auslegern bzw. Umlegebügeln der Mastarme 1 bis 5 und des Drehlagerbocks 16 angelenkt sind. Das Drehgelenk A weist einen Schwenkbereich von 90° bis 100°, die Knickgelenke B und C von etwa 180° und die Knickgelenke D und E von etwa 270° auf. In der in Fig. 1 gezeigten Fahrstellung sind die Mastarme in zueinander im wesentlichen paralleler Ausrichtung gegeneinandergefaltet, wobei die Mastarme 2,3,4 und 5 unter dem Grundarm 1 zu liegen kommen. Dabei sind die Mastarme 1,2 und 3 an ihren Knickgelenken B und C gegensinnig nach Art einer Z-Faltung gegeneinandergefaltet, während die Mastarme 3,4 und 5 an ihren Knickgelenken D und E jeweils gleichsinnig zu den Mastarmen 2 und 3 nach Art einer Rollfaltung gegeneinandergefaltet sind.

In Fig. 2a und b ist die Arbeitsweise beim ebenerdigen Betonieren des Fußbodens in niederen Räumen, insbesondere in einer Fabrikhalle 32, veranschaulicht. Hierzu werden zunächst die Mastarme 2 bis 5 bei leicht angehobenem Grundarm 1 in nach unten abgeklappter Stellung durch Drehen des Drehlagerbocks 16 vor das Führerhaus 14 geschwenkt und so weit in Schräglage abgesenkt, daß eine Durchfahrt durch das niedere Eingangstor 34 der Fabrikhalle 32 möglich ist (Fig. 2a links). Innerhalb der Fabrikhalle 32 kann das Armpaket 2 bis 5 aufgestellt und unter Füllen der Förderleitung mit Beton beaufschlagt werden (Fig. 2a rechts). Nach Auseinanderklappen des Betonverteilermasts 20 wird das Betonieren des Fußbodens an der vom Fahrzeug am weitesten entfernten Stelle begonnen, und zwar über den am freien Ende des Mastarms 5 nach unten hängenden flexiblen Endschlauch 36, der vom Bedienungsmann auf die zu betonierenden Stellen gerichtet wird. Durch eine geeignete Bewegung der Mastarme 1 bis 5 in ihren Gelenken A bis E kann der Endschlauch entlang einer Arbeitslinie L parallel zum Fußboden bis unmittelbar vor das Führerhaus 14 verschoben werden. Aufgrund der speziellen Anordnung und Schwenkbereiche der Knickgelenke B bis E ist die Ausfalthöhe H nur wenig höher als die vom freien Ende des Endarms 5 durchlaufene Arbeitslinie L. Von der in Fig. 2b gezeigten führerhausnahen Endstellung des Endschlauches 36 aus bedarf es dann nur noch einiger einfacher Bewegungsabläufe, um die Mastarme 2 bis 5 in ihre in Fig. 2a rechts gezeigte zusammengefaltete Lage zu bringen.

Die Besonderheiten des vorstehend beschriebenen fünfarmigen Betonverteilermasts ergeben sich vor allem aus der Bewegungsanalyse gemäß Fig. 3. So kann beim ebenerdigen Betonieren der Arm 2 zusammen mit dem Arm 1 zur Überwindung von Hindernissen 38, beispielsweise von Zwischenwänden, Halleneinbauten und dergleichen verwendet werden, während die Arme 3 bis 5 (ohne den Arm 2) zwischen ihrer Strecklage und dem Hindernis 38 zur parallelen Schlauchführung eingesetzt werden können. Entsprechendes gilt beim Betonieren in höheren Etagen, bei welchem der Arm 2 zusammen mit dem Arm 1 zur Abstandsüberbrückung in vertikaler Richtung benötigt wird. Mit den herkömmlichen Betonverteilermasten lassen sich diese, in der Praxis häufig vorkommenden Betonierungsaufgaben nicht lösen.

Wie aus den Fig. 4a bis c zu ersehen ist, kann die beschriebene Autobetonpumpe auch zur Tunnelbetonierung verwendet werden, wenn der Endarm 5 zusätzlich mit einem hydraulisch und/oder motorisch betätigbaren Endschlauchmanipulator 40 bestückt wird. Der Endschlauchmanipulator 40 ist über ein starres Rohrstück 42 und eine Rohrdrehkupplung 44 am letzten Rohrabschnitt 46 des Endarms 5 des Betonverteilermasts 20 anschließbar. Das Rohrstück 42 weist an seinem vorderen Ende eine Tragkonstruktion 58 auf, an der ein zum Rohrstück 42 im wesentlichen achsparallel ausgerichteter Hydrozylinder 48 schwenkbar gelagert ist. Am vorderen Ende des Rohrstücks 42 ist der biegsame Endschlauch 36 angeschlossen, der in seinem endseitigen Drittel eine als Klemmbügel ausgebildete Manschette 50 trägt, die mit seitlichen Drehlagern 52 versehen ist, an denen der gabelförmige Lastarm 54 eines zweiarmigen Schwenkhebels 56 angelenkt ist. Der Schwenkhebel 56 ist am Ende eines im wesentlichen axial über die Tragkonstruktion 58 des Rohrstücks 42 um eine zu den Drehlagern 52 parallele Achse 60 schwenkbar gelagert und ist an seinem gegenüber dem Lastarm 54 abgewinkelten Kraftarm 62 mit der Kolbenstange 64 des Hydrozylinders 48 verbunden. Durch Betätigung des Hydrozylinders 48 kann der Schwenkhebel 56 in einem Winkelbereich von etwa 60° geschwenkt werden. Diese Schwenkbewegung wird in eine Biegung des Endschlauchs 36 umgesetzt, dessen über die Manschette 50 überstehendes Anschlußstück hierbei einen effektiven Schwenkwinkel von 90° durchläuft. Weiter ist an dem Rohrabschnitt 46 ein Gehäuse 66 zur Aufnahme eines Hydromotors 68 angeordnet, dessen Antriebswelle 70 über einen Kettentrieb 72 mit dem Rohrstück 42 kuppelbar ist. Damit läßt sich das Rohrstück 42 motorisch gegenüber dem Rohrabschnitt 46 in jede beliebige Drehlage verdrehen. Die Dreh- und Kippbewegung des Endschlauches 46 erfolgt durch hydraulische Ansteuerung des Hydromotors 68 und des Hydrozylinders 48 über die im Gehäuse 66 angeordneten Steuerventile 74 mit Hilfe einer nicht dargestellten Fernsteuerung. Damit kann der Endschlauch 36 durch entsprechende Betätigung des Verteilermasts 20 und des Endschlauchmanipulators 40 nacheinander an die Betonierstutzen oder -fenster 76 einer Tunnelschalung 78 angeschlossen werden.

Zusammenfassend ist folgendes festzustellen: Die Erfindung bezieht sich auf einen an einem Fahrzeug angeordneten fünfarmigen Betonverteilermast 20, dessen Mastarme 1,2 und 3 an ihren einen Schwenkbereich von etwa 180° aufweisenden Knickgelenken B und C gegensinnig nach Art einer Z-Faltung gegeneinanderfaltbar sind. Um ein Betonieren unter paralleler Schlauchführung über Hindernisse und Etagen hinweg zu ermöglichen, wird gemäß der Erfindung vorgeschlagen, daß die Mastarme 3,4 und 5 an ihren einen Schwenkbereich von etwa 270° aufweisenden Gelenken D und E jeweils gleichsinnig zu den Mastarmen 2 und 3 im Bereich ihres Knickgelenks C nach Art einer Rollfaltung gegeneinanderfaltbar sind.

## Patentansprüche

1. An einem Fahrzeug angeordneter fünfarmiger Betonverteilermast (20) mit einem an einem vorderachsseitig auf dem Fahrzeug (10) angeordneten, um eine vertikale Achse (18) drehbaren Drehlagerbock (16) an einem horizontalen Drehgelenk (A) angelenkten ersten Mastarm (1), mit an Knickgelenken (B,C,D,E) paarweise gegen den jeweils vorhergehenden Mastarm in zueinander im wesentlichen paralleler Ausrichtung anfaltbaren, in Fahrstellung unter dem ersten Mastarm (1) liegenden zweiten, dritten, vierten und fünften Mastarmen (2,3,4,5) und mit sich entlang den Mastarmen erstreckenden, an zu den Knickstellen achsparallelen Rohrdrehkupplungen miteinander verbundenen Rohrabschnitten (46) eines mit Beton beaufschlagbaren, zu einem am freien Ende des fünften Mastarms (5) an einer Rohrdrehkupplung (44) angelenkten Endschlauch (36) führenden Förderrohrs (28), wobei der erste und zweite Mastarm (1,2) und der zweite und dritte Mastarm (2,3) an ihren einen Schwenkbereich von etwa 180° aufweisenden Knickgelenken (B,C) gegensinnig nach Art einer Z-Faltung gegeneinander faltbar sind, **dadurch gekennzeichnet**, daß der dritte und vierte Mastarm (3,4) und der vierte und fünfte Mastarm (4,5) an ihren Knickgelenken (D,E) jeweils gleichsinnig zum zweiten und dritten Mastarm (2,3) im Bereich ihres Knickgelenks (C) nach Art einer Rollfaltung gegeneinanderfaltbar sind.

2. Betonverteilermast nach Anspruch 1, **dadurch gekennzeichnet**, daß die Knickgelenke (D,E) zwischen dem dritten und vierten Mastarm (3,4) und dem vierten und fünften Mastarm (4,5) einen Schwenkwinkel von etwa 270° aufweisen.

3. Betonverteilermast nach Anspruch 1 oder 2, **dadurch gekennzeichnet**, daß alle Rohrabschnitte (46) und die zugehörigen drehdurchführungsfreien Rohrdrehkupplungen auf der jeweils gleichen Mastarmseite angeordnet sind.

4. Betonverteilermast nach einem der Ansprüche 1 bis 3, **dadurch gekennzeichnet**, daß am freien Ende des fünften Mastarms (5) ein Endschlauchmanipulator (40) zur vorzugsweise ferngesteuerten motorischen Bewegung und Ausrichtung des Endschlauchs (36) angeordnet ist.

## Claims

1. A five-arm concrete-distribution rig (20) arranged on a vehicle comprising a rig arm (1) higed to a horizontal pivot joint (A) on a pivot bearing block (16) which is arranged on the front axle side on the vehicle (10) and rotatable about the vertical axis (18), second, third, fourth and fifth rig arms (2, 3, 4, 5) lying in a travelling position under the rig arm (1) and foldable in pairs at the hinged joints (B, C, D and E) against the respective preceding rig arm in an alignment essentially parallel to one another, a plurality of pipe sections (46) of a feed pipe (28), wherein the feed pipe can be loaded with concrete and leads to an end hose (36) hinged to the free end of the fifth rig arm (5) at a pipe rotating joint (44) and wherein the pipe sections extend along the rig arms and are connected with one another at pipe rotating joints which are axially parallel with respect to the hinged joints, and wherein the first and second rig arms (1, 2) and the second and third rig arms (2, 3) are foldable like a Z against one another in opposite rotational directions at their hinged joints (B, C) having a swivelling range of approximately 180°, characterized in that the third and fourth rig arms (3, 4) and the fourth and fifth rig arms (4, 5) can be roll-folded against one another at their hinged joints (D, E) each in the same rotational direction with the rig arms roll-folded between the second and third rig arms (2, 3) in the area of its hinged joint (C).

2. The concrete-distribution rig according to Claim 1, characterized in that the hinged joints (D, E) between the third and fourth rig arm (3, 4) and between the fourth and fifth rig arm (4, 5) have an angle of traverse of approximately 270°.

3. The concrete-distribution rig according to Claim 1 or 2, characterized in that all pipe sections (46) and the associated pipe rotating joints which are free of rotary leadthroughs are arranged each on the same side of the respective rig arms.

4. The concrete-distribution rig according to one of the Claims 1 to 3, characterized in that an end-hose manipulator (40) is arranged on the free end of the fifth rig arm (5) preferably for the motor-driven movement and alignment of the end hose (36) by a remote control.

## Revendications

1. Mât de distribution de béton (20) à cinq bras disposé sur un véhicule, avec un premier bras de mât (1) articulé sur une charnière horizontale (A), sur une chaise-support rotative (16) montée sur le véhicule (10) côté essieu avant et pouvant tourner autour d'un axe vertical (18), avec un deuxième, troisième, quatrième et cinquième bras de mât (2, 3, 4, 5), situés au- dessous du premier bras de mât (1) en position de marche et pouvant être repliés par paires sur des joints articulés (B, C, D, E) par rapport au bras de mât qui les précède à chaque fois, en un alignement mutuel essentiellement parallèle, et avec des sections tubulaires (46) s'étendant le long des bras de mât, assemblées entre elles sur des accouplements tubulaires rotatifs parallèles à l'axe par rapport aux points d'inflexion, d'une conduite de refoulement (28) pouvant être alimentée en béton et menant à un flexible d'extrémité (36), articulé sur un accouplement tubulaire rotatif (44) sur l'extrémité libre du cinquième bras de mât (5), le premier et le deuxième bras de mât (1, 2), et le deuxième et le troisième bras de mât (2, 3), pouvant être pliés les uns par rapport aux autres en sens contraire, à la manière d'un pliage en accordéon, sur leurs joints articulés (B, C) présentant un domaine de pivotement de l'ordre de 180°, caractérisé en ce que le troisième et le quatrième bras de mât (3, 4), et le quatrième et le cinquième bras de mât (4, 5), peuvent être pliés entre eux sur leurs joints articulés (D, E), à la manière d'un pliage en rouleau et dans le même sens par rapport au deuxième et au troisième bras de mât (2, 3), dans la zone du joint articulé (C) de ces derniers.

2. Mât de distribution de béton suivant la revendication 1, caractérisé en ce que les joints articulés (D, E) entre le troisième et le quatrième bras de mât (3, 4), et entre le quatrième et le cinquième bras de mât (4, 5), présentent un angle de pivotement de l'ordre de 270°.

3. Mât de distribution de béton suivant l'une des revendications 1 ou 2, caractérisé en ce que toutes les sections tubulaires (46) et les accouplements rotatifs correspondants, sans passage tournant, sont respectivement disposés sur le même côté des bras de mât.

4. Mât de distribution de béton suivant l'une des revendications 1 à 3, caractérisé en ce qu'un manipulateur (40) de flexible d'extrémité est disposé à l'extrémité libre du cinquième bras de mât (5), pour le déplacement et l'orientation, de préférence motorisés et commandés à distance, du flexible d'extrémité (36).
